# EUROPÄISCHE PATENTSCHRIFT

(11) **EP 0 621 662 B1**
(45) Veröffentlichungstag und Bekanntmachung des Hinweises auf die Patenterteilung: **23.07.1997**
(21) Anmeldenummer: 94106047.7
(22) Anmeldetag: 19.04.1994
(51) Int. Cl.: H01R 33/22

(54) **Lampenfassung**
Lamp holder
Douille de lampe

(30) Priorität: 19.04.1993 DE 4312427
(43) Veröffentlichungstag der Anmeldung: 26.10.1994
(73) Patentinhaber: BRÖKELMANN, JAEGER & BUSSE GmbH & CO, D-59703 Arnsberg (DE)
(72) Erfinder: Henrici, Dieter, Dipl.-Ing., D-59757 Arnsberg (DE); Vogt, Karl-Wilhelm, D-59469 Ense (DE)
(74) Vertreter: Patentanwälte Ostriga & Sonnet

(56) Entgegenhaltungen:
- EP-A- 0 325 735
- EP-A- 0 397 972
- DE-U- 9 210 721
- GB-A- 2 218 793

## Beschreibung

Die Erfindung bezieht sich auf eine Lampenfassung mit den Merkmalen des Oberbegriffs des unabhängigen Patentanspruchs und geht damit aus von DE-U-92 10 721.

Lampenfassungen sind in einer kaum noch überschaubaren Vielfalt bekannt. Diese Vielfalt rührt daher, daß für die unterschiedlichsten Anwendungszwecke spezielle Fassungen konstruiert und gefertigt werden. Da Lampen und dementsprechend ihre fassungsseitigen Lampenhalterungen - z.B. Gewinde E 14 und E 27 - genormt oder standardisiert sind, unterscheiden sich die Fassungen vor allem in der Ausbildung und Anordnung ihrer unterschiedlichen Fassungsfüße, die zum Anschrauben oder Anstecken an Leuchtengehäuse, zum Ein- oder Durchstecken in bzw. durch Fassungsträgerausschnitte, oder zum Verrasten od.dgl. ausgestaltet sind.

Die aus DE-U-92 10 721 bekannte Lampenfasung, die ausschließlich zum Einbau in einen Reflektor bestimmt ist, besteht aus einem zylindrischen Körper als dem eigentlichen Fassungskörper und einem einstückig daran befindlichen Fassungsfuß, der an seiner vom Fassungskörper wegweisenden Seite Rastmittel zur endgültigen oder Vor-Verrastung am Ausschnitt des Reflektors aufweist. Für jeden Anwendungsfall muß ein besonderer Fassungskörper mit daran angespritztem, individuell gestalteten Fassungsfuß hergestellt und eingesetzt werden. Das ist in mancherlei Hinsicht aufwendig.

Hiervon ausgehend liegt der vorliegenden Erfindung die Aufgabe zugrunde, eine Lampenfassung anzugeben, die bei besonders einfacher und vor allem kompakter Raumform möglichst universelle Anbringungsmöglichkeiten erlaubt.

Diese Aufgabe wird von den Merkmalen des unabhängigen Anspruchs gelöst. Demnach ist die Erfindung dadurch gekennzeichnet, daß der Fassungsfuß mit dem Fassungskörper wiederlösbar steckverbindbar ist und den anderen Teil der Steckkupplung ausbildet und die Leiter durch den Fassungsfuß hindurch in die Leiteranschlußklemmen einsteckbar sind.

Der wesentliche Vorteil der erfindungsgemäßen Ausgestaltung besteht in dem neuartigen modularen Aufbau der Gesamtfassung, bei dem der Fassungsfüß im wesentlichen radial an den Fassungskörper ansteckbar ist. Der jeweils unter Berücksichtigung vorgegebener Maßgaben gestaltete Fassungsfüß ist ein in die Fassungskörperlänge integrierbarer Adapter, so daß eine axial außergewöhnlich kurze Bauform der Gesamtkonstruktion erreicht wird. Mit Hilfe des so angeordneten Adapters läßt sich die Fassung auch äußerst kompakt an den Leuchtenkörper anschließen.

Eine besonders geschickte Steck- bzw. Rastverbindung zwischen Fassungskörper und Fassungsfüß ergibt sich dadurch, daß die kammerartige Aufnahme für die Leiteranschlußklemmen rohrartig bzw. rohrmuffenartig ausgebildet ist und der Fassungsfuß ein rohrmuffenartiges bzw. rohrartiges Kupplungsstück für die Steckverbindung damit aufweist.

Weitere Ausgestaltungen sind in den sonstigen Unteransprüchen angegeben. Im übrigen versteht sich die Erfindung am besten anhand der nachfolgenden detaillierten Beschreibung mehrerer in den begleitenden Zeichnungen dargestellter Ausführungsformen. Es zeigen:
- Fig. 1: eine Explosionsdarstellung einer insgesamt vierteiligen Lampenfassung,
- Fig. 2: die montierte Fassung aus Fig. 1 in Seitenansicht,
- Fig. 3: dieselbe Fassung in Ansicht,
- Fig. 4: eine der Fig. 2 entsprechende Darstellung im Schnitt,
- Fig. 5: eine der Fig. 3 entsprechende Darstellung im Schnitt,
- Fig. 6 und 7: Aufsicht und Ansicht einer Fassung mit einem von den bisher dargestellten Fassungen abweichenden Fassungsfuß,
- Fig. 8: eine weitere Ausgestaltung einer Fassung zum Einbau in einen Leuchtenreflektor und
- Fig. 9: eine weitere Darstellung der Anordnung nach Fig. 8.

Eine in ihrer Gesamtheit mit 10 bezeichnete Lampenfassung - in allen gezeigten Ausführungsformen beispielhaft als Edisonfassung der Type E 27 dargestellt - besteht aus insgesamt vier Teilen, und zwar aus einem Fassungskörper 11 und einem Fassungsfuß 12 aus Isolierstoff sowie zwei Anschlußkontaktelementen 13, 14.

Während Fassungskörper 11 Fassungsfuß 12 jeweils vornehmlich Kunststoff-Spritzgießteile aus thermoplastischem Material sind, aber auch Duroplastteile sein können, bestehen die Anschlußkontaktelemente 13 und 14 aus stanz- und biegeverformten Metallstreifen. Der Fassungskörper 11 weist eine Halterung 15 in Form eines Schraubgewindes für eine nicht dargestellte Lampe auf. Nahe der Fassungskörper-Rückwand 16 - und über diese nicht hinausragend - weist der Fassungskörper 11 einen sich etwa radial nach außen erstreckenden, im wesentlichen rohrartigen Ansatz 17 mit rechteckigem Querschnitt auf. Dessen Rohrmantel umgrenzt eine kammerartige Aufnahme 18 für die Leiteranschlußklemmen 19 und 20 der beiden Anschlußkontaktelemente 13 und 14.

Der im Innern der kammerartigen Aufnahme 18 diese begrenzende Wandabschnitt 21, der zugleich Bestandteil der Fassungskörperwand ist, weist zwei Durchbrüche 22 und 23 auf, durch welche von außen die Lampenkontakte 24 und 25 ein- und durchgesteckt werden können. Der Lampenkontakt 24 ist der Mittenkontakt und 25 der Seitenkontakt. Beachtenswert ist die aus Fig. 4 erkennbare, äußerst dichte Zuordnung der Anschlußkontaktelemente 13 und 14 zur Innenseite der Fassungskörperrückwand 16, so daß der Fassungskörper in Axialrichtung sehr kurz ist, weil er nur die zur Halterung der Lampe und der Anschlußkontaktelemente 13 und 14 notwendigen Teile aufweist.

Der rohr- oder hülsenartige Ansatz 17 dient nicht nur zur Aufnahme der Leiteranschlußklemmen 19 und 20 der Anschlußkontaktelemente 13 und 14, sondern auch als Kupplungsstück für das muffenartig a sgebildete bzw. aufgeweitete Ende 26 des Fassungsfüßes 12. Mittels Rastdurchbrüchen 27 am muffenartigen Teil 26 des Fassungsfüßes 12 und zugeordneten Rastnasen 28 am Ansatz 17 ist eine wiederlösbare Rastverbindung realisiert. Der Fassungsfuß 12 ist also mit seinem muffenartigen Kupplungsstück 26 wie ein Schuh an dem hülsen- bzw. rohrartigen Ansatz 17 des Fassungskörpers 11 ansteckbar. Zum Anschluß von Leitern 29, deren abisolierte Enden 30 von außen in die schraubenlose Leiteranschlußklemmen 19 und 20 einsteckbar sind, weist der Fassungsfuß 12 Leiterdurchtrittsöffnungen 31 auf.

Bei den Ausführungsbeispielen nach den Fig. 1 bis 5 ist der Fassungsfuß 12 in seinem äußeren Befestigungsbereich 32 als Steckrastfuß zum Einrasten in einen rechteckigen Ausschnitt eines flachen, insbesondere blechartigen Fassungsträgers ausgebildet. Die Fig. 1 bis 5, vor allem die Fig. 2 und 4, zeigen den besonders kompakten Aufbau der gesamten Lampenfassung, deren rückwärtige Begrenzung praktisch von der Ebene der Fassungskörperrückwand 16 definiert ist.

Aufgrund der modulartigen, zweiteiligen Ausgestaltung des Fassungskörpers 11 einerseits und seines Fassungsfußes 12 andererseits läßt sich der Fassungskörper 11 für sich in unveränderter Bauform für eine unüberschaubare Vielzahl unterschiedlich gestalteter, als Schuh ansteckbarer Fassungsfüße verwenden.

Ein Beispiel für eine weitere Fassungsfußgestaltung zeigen die Fig. 6 und 7. Hier ist an dem muffenartigen Abschnitt 26 des Fassungsfüßes 12 ein Befestigungsabschnitt 33 angeformt, der zwei Flügel 34 mit umfangsoffenen Schlitzen 35 aufweist. Eine mit einem solchen Fassungsfuß 12 ausgerüstete Fassung kann an zwei zapfenartige Halteelemente wie Schrauben, durch Drehen um die Längsachse der Fassung angebracht werden. Selbstverständlich ist auch bei dieser Ausführungsform der Fassungsfuß 12 mit Einstecköffnungen 31 für den Durchgriff der nach Endmontage der Fassung unmittelbar von außen anzuschließenden elektrischen Leiter 29 ausgerüstet.

Die Fig. 8 und 9 zeigen schließlich eine Lampenfassung zur äußerst geschickten Montage mit und zur besonders platzsparenden Unterbringung in einem im wesentlichen rohrförmigen Gehäuse 36 (z.B. Reflektor) einer Strahlerleuchte 36. Bei dieser Fassung 10 ist der Fassungsfuß 12, der wiederum einen Steckschuh 26 hat, mit einem Randleisten 37 aufweisenden Schlitten versehen. Dieser dient zum axialen Einschieben in Richtung des Pfeiles 38 in eine schienenartige Halterung 39 eines zuvor von der Außenseite des Leuchtengehäuses 36 mit diesem steckverbundenen Anschlußstücks 40 als dem einen Teil einer zweiteiligen Schwenkgelenkhalterung.

Mit 41 ist hier ein am Fuß des Anschlußstücks 40 angeformter Anschlag 41 zur Einschubbegrenzung der Lampenfassung 10 bezeichnet und mit 42 eine den Fassungsfuß 12 im Leuchtengehäuse wiederlösbar sichernde Rastnase. Das Anschlußstück 40 ist mit Durchbrüchen 43 für die in Radialrichtung 44 durch das Anschlußstück 40 und den Fassungsfuß 12 hindurch zu den Anschlußklemmen einzusteckenden Leiter 29 versehen. Dies wird dadurch erreicht, daß in der eingerasteten Einbaustellung der Lampenfassung 10 die Leiterdurchstecköffnungen 31 des Fassungsfüßes 12 mit den Durchbrüchen 43 im Anschlußstück 40 fluchten. Die Leiter 29 können somit nach der kompletten Bestückung des Leuchtengehäuses mit dem Anschlußstück 40 sowie der Fassung 10 in die Anschlußklemmen der Lampenfassung eingesteckt werden. Eine derart einfache Leuchtenmontage war bislang nicht möglich.

Es sei darauf hingewiesen, daß abweichend von dem in den Fig. 8 und 9 gezeigten Ausführungsbeispiel das Anschlußstück 40 sogar selbst als Fassungsfuß (12) für den Fassungskörper (11) ausgebildet sein könnte, welches, nachdem der Fassungskörper (11) in Pfeilrichtung (38) in den Reflektor (36) eingeführt worden ist, in Richtung (44) damit gekuppelt und anschließend am Leuchtengehäuse (36) befestigt werden könnte. Es könnte also der Adapter einerseits Fassungshalter und andererseits zugleich ein Leuchtenteil sein.

## Patentansprüche

1. Lampenfassung (10) mit einem eine Halterung für die Lampe und Lampenkontakte sowie Leiteranschlußklemmen aufweisenden Fassungskörper (11) aus Isolierstoff und einem Fassungsfuß (12) zur Halterung der Lampenfassung an einem Fassungsträger, wobei die Lampenkontakte (24, 25) und die Leiteranschlußklemmen (19, 20) nahe der rückwärtigen Fassungsseite quer zur Lampen- bzw. Fassungskörperachse in einer ebenfalls im wesentlichen quer zur Lampenachse angeordneten kammerartigen Aufnahme (18) eingesteckt enthalten sind, wobei diese Kammer (18) einen Teil einer Steckkupplung ausbildet und wobei die Leiter (29) im wesentlichen in radialer Richtung in die Leiteranschlußklemmen (19, 20) einsteckbar sind, dadurch gekennzeichnet, daß der Fassungsfuß (12) mit dem Fassungskörper wiederlösbar steckverbindbar ist und den anderen Teil der Steckkupplung ausbildet und die Leiter (29) durch den Fassungsfuß (12) hindurch in die Leiteranschlußklemmen (19, 20) einsteckbar sind.

2. Lampenfassung nach An pruch 1, dadurch gekennzeichnet, daß der Fassungsfuß (12) selbst Bestandteil eines Leuchtenkörpers oder einer Leuchtenkörperarmatur wie Schwenk- oder Gelenkarm ist.

3. Lampenfassung nach Anspruch 1 oder 2, dadurch gekennzeichnet, daß die kammerartige Aufnahme (18) für die Leiteranschlußklemmen (19, 20) rohrartig bzw. rohrmuffenartig ausgebildet ist und der Fassungsfuß (12) ein rohrmuffenartiges bzw. rohrartiges Kupplungsstück (26) für die Steckverbindung damit aufweist.

4. Lampenfassung nach Anspruch 1 oder einem der darauf folgenden, dadurch gekennzeichnet, daß der fassungskörperseitige Teil (18) der Steckverbindung im wesentlichen vollständig auf der zur Lampenseite weisenden Seite der Ebene der rückwärtigen Fassungskörperseite (16) angeordnet ist.

5. Lampenfassung nach Anspruch 1 oder einem der darauf folgenden, dadurch gekennzeichnet, daß der Fassungsfuß (12) eine Kupplung (37) zur insbesondere wiederlösbaren Steckverbindung mit einem weiteren Anschlußstück (40) aufweist.

6. Lampenfassung nach Anspruch 5, dadurch gekennzeichnet, daß das Anschlußstück (40) mindestens eine Leitereinstecköffnung (43) aufweist, die sich bei an dem Fassungskörper (11) befestigtem Fassungsfuß (12) im wesentlichen radial zur Fassungskörperachse erstreckt.

## Claims

1. A light bulb socket (10) with a socket body (11) made of insulating material comprising a mount for the light bulb and light bulb contacts as well as conductor terminals, and a socket foot (12) for mounting the light bulb socket on a socket support, the light bulb contacts (24, 25) and the conductor terminals (19, 20) inserted in the vicinity of the rear socket end transversely to the light bulb or socket body axis in a chamber-like recess (18), which is also arranged substantially transversely to the light bulb axis, the said chamber (18) forming part of a plug coupling and the conductors (29) being insertable into the conductor terminals (19, 20) substantially in the radial direction, characterised in that the socket foot (12) can be releasably plug-connected to the socket body and forms the other part of the plug connection, and the conductors (29) can be inserted through the socket foot (12) into the conductor terminals (19, 20).

2. A light bulb socket according to claim 1, characterised in that the socket foot (12) per se forms part of a lamp body or a lamp body fixture such as a pivot or hinged arm.

3. A light bulb socket according to claim 1 or 2, characterised in that the chamber-like recess (18) for the conductor terminals (19, 20) is tubular or tubular sleeve-like and the socket foot (12) comprises a tubular sleeve-like or tubular coupling element (26) for plug connection therewith.

4. A light bulb socket according to claim 1 or one of the following claims, characterised in that the part (18) of the plug connection formed in the socket body (11) is essentially arranged entirely on the side of the plane of the rear socket body end (16) facing the light bulb.

5. A light bulb socket according to claim 1 or one of the following claims, characterised in that the socket foot (12) comprises a coupling (37) for a, more particularly, releasable plug connection with a further connector element (40).

6. A light bulb socket according to claim 5, characterised in that the connector element (40) comprises at least one conductor insertion opening (43), which extends substantially radially to the socket body axis when the socket foot (12) is secured to the socket body (11).

## Revendications

1. Douille de lampe (10) pourvue d'un corps de douille (11) en matériau isolant présentant une fixation pour la lampe et des contacts de lampe, ainsi que des bornes de raccordement de conducteur et un pied de douille (12) servant à fixer la douille de lampe sur un support de douille, les contacts de lampe (24, 25) et les bornes de raccordement conducteur (19, 20) sont maintenus enfichés au voisinage de la face de douille arrière, transversalement à l'axe de lampe, respectivement à l'axe du corps de douille, dans un logement (18) en forme de chambre disposé également sensiblement transversalement à l'axe de lampe, cette chambre (18) étant configurée sous la forme d'une partie d'un accouplement par enfichage et les conducteurs (29) pouvant être enfichés dans les bornes de raccordement conducteur (19, 20) sensiblement en direction radiale, caractérisée en ce que le pied de douille (12) peut être relié avec possibilité de redésolidarisation du corps de douille par connexion à fiches et constitue l'autre partie de l'accouplement par enfichage et les conducteurs (29) pouvant être enfichés dans les bornes de raccordement conducteur (19, 20) en passant à travers le pied de douille (12).

2. Douille de lampe selon la revendication 1, caractérisée en ce que le pied de douille (12) fait lui-même partie d'un corps de luminaire ou d'une armature de corps de luminaire, tel qu'un bras pivotant ou d'articulation.

3. Douille de lampe selon la revendication 1 ou 2, caractérisée en ce que le logement (18) en forme de chambre destiné à recevoir les bornes de raccordement conducteur (19, 20) est réalisé tubulaire, respectivement sous forme de manchon de tube, et en ce que le pied de douille (12) présente une pièce d'accouplement (26) du genre d'un manchon de tube ou d'un tube pour assurer la liaison par enfichage avec lui.

4. Douille de lampe selon la revendication 1 ou l'une des revendications suivantes, caractérisée en ce que la partie (18) située du côté du corps de douille de la liaison par enfichage est disposée sensiblement totalement sur le côté, tourné vers le côté lampe, du plan de la face arrière (16) du corps de douille.

5. Douille de lampe selon la revendication 1 ou l'une des revendications suivantes, caractérisée en ce que le pied de douille (12) présente un accouplement (37) destiné à une liaison par enfichage, en particulier redésolidarisable à une autre partie de raccordement (40).

6. Douille de lampe selon la revendication 5, caractérisée en ce que la partie de raccordement (40) présente au moins une ouverture d'enfichage de conducteur (43), qui s'étend sensiblement radialement à l'axe de corps de douille, lorsque le pied de douille (12) est fixé sur le corps de douille (11).
